# EUROPÄISCHE PATENTSCHRIFT

(11) **EP 3 631 131 B1**
(45) Veröffentlichungstag und Bekanntmachung des Hinweises auf die Patenterteilung: **14.04.2021**
(21) Anmeldenummer: 18721306.1
(22) Anmeldetag: 23.04.2018
(51) Int. Cl.: E05D 7/00, E05D 11/00

(54) **BAND ZUR UM EINE SCHARNIERACHSE SCHARNIERGELENKIGEN BEFESTIGUNG EINES FLÜGELS AN EINEM RAHMEN**
HINGE STRIP FOR THE PIVOTAL CONNECTION OF A WING TO A FRAME AROUND A HINGE AXIS
BANDE DE CHARNIÈRE POUR LA CONNECTION PIVOTANTE D'UNE PORTE À UN CADRE AUTOUR D'UN AXE DE CHARNIÈRE

(30) Priorität: 23.05.2017 DE 202017103105 U
(43) Veröffentlichungstag der Anmeldung: 08.04.2020
(73) Patentinhaber: Dr. Hahn GmbH & Co. KG, 41189 Mönchengladbach (DE)
(72) Erfinder: ZIMMER, Kerstin, 41372 Niederkr chten (DE)
(74) Vertreter: Kluin, Jörg-Eden
(86) Internationale Anmeldenummer: PCT/EP2018/060269
(87) Internationale Veröffentlichungsnummer: WO 2018/215149

(56) Entgegenhaltungen:
- EP-A1- 1 982 032
- DE-U1-202006 002 236

## Beschreibung

Die Erfindung betrifft ein Band zur um eine Scharnierachse scharniergelenkigen Befestigung eines Flügels an einem Rahmen, mit einem Bandteil, welches eine sich in Richtung der Scharnierachse erstreckende, eine innere Mantelfläche aufweisende Ausnehmung umfasst, mit einem die Scharnierachse definierenden Bandbolzen, der in einer in der Ausnehmung angeordneten, eine äußere Mantelfläche aufweisenden Bandbolzenbuchse gelagert ist, mit einer eine Drehachse und ein Außengewinde aufweisenden Verstellspindel, die in einer entweder in der inneren Mantelfläche der Ausnehmung oder der äußeren Mantelfläche der Bandbolzenbuchse vorgesehenen, im Querschnitt kreissegmentförmigen und sich parallel zur Scharnierachse erstreckenden Aufnahme um die Drehachse drehbar und in Richtung der Drehachse ortsfest gelagert ist und mit ihrem Außengewinde mit einem an der Bandbolzenbuchse oder in der Ausnehmung vorgesehenen, im Querschnitt kreissegmentförmigen, komplementären Innengewinde in Eingriff steht, und mit Mitteln zur Führung der Bandbolzenbuchse die bewirken, dass die Bandbolzenbuchse bei einer Verlagerung in Richtung der Scharnierachse in einem Schwenkbereich eine Schwenkbewegung um die Drehachse der Verstellspindel vollzieht.

Ein derartiges Band ist aus der EP 1 982 032 B1 bekannt. Die Verstellspindel übernimmt bei diesem Band gleichzeitig zwei Funktionen, nämlich einerseits eine

Führung der Bandbolzenbuchse parallel zur Scharnierachse, andererseits bei Drehbetätigung eine Verlagerung der Bandbolzenbuchse. Letztere ist durch den Gewindeeingriff mit der Verstellspindel somit innerhalb der in Verstellrichtung erweiterten Ausnehmung, an deren der Verstellspindel gegenüberliegenden Wandung sie anliegt, in Richtung der Scharnierachse fixiert, kann jedoch durch Vorsehen entsprechender Freiwinkel zwischen der Bandbolzenbuchse und der Aufnahme im Bereich der Verstellspindel um deren Außenumfang bewegt werden. Aufgrund der zur Führung der Bandbolzenbuchse vorgesehenen Führungsmittel, die bei den in der EP 1 982 032 B1 dargestellten Ausführungsbeispielen einen in einer Kulisse geführten Kulissenstein umfassen, wobei die Kulisse schräg zur Scharnierachse verläuft, bewegt sich die Bandbolzenbuchse und somit der in ihr gelagerte Bandbolzen in einer Schwenkbewegung etwa um die Drehachse der Verstellspindel. Ein weiteres Band mit einer Verstellspindel ist beispielsweise aus der DE 20 2006 002 236 U1 bekannt.

In der Praxis hat es sich bei diesem Band als nachteilig herausgestellt, dass die Bandbolzenbuchse in der Aufnahme aufgrund stets vorhandener Fertigungstoleranzen oftmals ein die Qualitätsanmutung des Bandes negativ beeinflussendes Spiel aufweist.

Der Erfindung liegt daher die Aufgabe zugrunde, ein bezüglich dieses Nachteils verbessertes Band zur Verfügung zu stellen.

Diese Aufgabe wird durch das in Anspruch 1 wiedergegebene Band gelöst.

Bei dem erfindungsgemäßen Band ist entweder an der äußeren Mantelfläche der Bandbolzenbuchse oder an der inneren Mantelfläche der Ausnehmung beidseitig der Verstellspindel jeweils zumindest ein Vorsprung vorgesehen, von denen sich innerhalb des Schwenkbereichs stets zumindest einer im Eingriff mit einer in der inneren Mantelfläche der Ausnehmung oder in der äußeren Mantelfläche der Bandbolzenbuchse vorgesehenen Mulde befindet. Überraschenderweise hat sich gezeigt, dass es in der Praxis trotz der bei dem erfindungsgemäßen Band verwirklichten statischen Überbestimmung regelmäßig zu keinen in der Praxis zu vermeidenden - da eine Relativbewegung erschwerend oder sogar verhindernd - Klemmzuständen kommt. Vielmehr wurde festgestellt, dass die Bandbolzenbuchse in dem gesamten Schwenkbereich in der Aufnahme kein oder nur ein geringes Spiel aufweist.

Die Mittel zur Führung umfassen vorzugsweise mindestens eine Führungskulisse, die schräg zur Scharnierachse verläuft und entweder in der inneren Mantelfläche der Ausnehmung oder in der äußeren Mantelfläche der Bandbolzenbuchse vorgesehen ist. Der Begriff "schräg" ist hierbei weit auszulegen. Gemeint ist ein Verlauf der Führungskulisse weder quer noch parallel zur Scharnierachse. Er muss innerhalb dieser Grenzen jedoch nicht geradlinig, sondern kann auch gekrümmt, also beispielsweise kurvenförmig zur Scharnierachse sein.

Diese mindestens eine Führungskulisse kann in einer Gleitfläche vorgesehen sein, die von dem Bandteil selbst gebildet ist. Es ist jedoch ebenfalls möglich und bevorzugt, die mindestens eine Führungskulisse in einer Gleitfläche eines Gleitlagerbandteils vorzusehen, die einen Teil der inneren Mantelfläche der Ausnehmung des Bandteils bildet. Letzteres Ausführungsbeispiel beinhaltet die Möglichkeit, die Gleitfläche durch ein Material auszubilden, welches beispielsweise aufgrund eines geringen Reibungskoeffizienten mit dem Bandbolzenbuchsenmaterial zu diesem Zweck besonders geeignet ist.

Die Gleitlagerfläche erstreckt sich vorzugsweise parallel zur Drehachse der Verstellspindel und weist einen Krümmungsradius auf, welcher dem Abstand der Gleitlagerfläche von der Drehachse entspricht. Die Angaben "parallel" und "dem Abstand ... entspricht" sind nicht mathematisch exakt aufzufassen, sondern beinhalten - beispielsweise fertigungstoleranzbedingte - Abweichungen.

Ist - wie bevorzugt - die mindestens eine Führungskulisse in der inneren Mantelfläche der Ausnehmung gebildet, so ist - besonders bevorzugt - an der äußeren Mantelfläche der Bandbolzenbuchse ein mit der mindestens einen Führungskulisse zusammenwirkender Kulissenstein vorgesehen.

Besonders bevorzugt ist eine Weiterbildung des erfindungsgemäßen Bandes, bei welcher genau zwei, parallel zueinander verlaufende Führungskulissen und genau zwei, jeweils mit einer der Führungskulissen zusammenwirkende Kulissensteine vorgesehen sind. Überraschenderweise hat sich gezeigt, dass trotz der abermaligen, zusätzlichen statischen Überbestimmung bei dieser Ausführungsform die Bandbolzenbuchse innerhalb der Ausnehmung während der Verschwenkung um die Drehachse der Verstellspindel nicht zum Klemmen neigt, sondern die Bandbolzenbuchse über dem gesamten Schwenkbereich besonders spielarm in der Ausnehmung des Bandteils aufgenommen ist.

Um den Bandbolzen in dem Bandteil gegen eine Verlagerung in Richtung der Scharnierachse fixieren zu können, ist bei einer besonders bevorzugten Ausführungsform des erfindungsgemäßen Bandes ein sich parallel zu der mindestens einen Führungskulisse erstreckender Durchbruch in der Bandbolzenbuchse zum Durchtritt einer Fixierschraube vorgesehen, die durch Eindrehen mit dem Bandbolzen kraft- und/oder formschlüssig in Wirkverbindung bringbar ist. Damit die Bandbolzenbuchse zum Zwecke der Verlagerung quer zur Scharnierachse relativ zum Bandbolzen in Richtung der Scharnierachse verlagerbar verbleibt, weist der Durchbruch in Richtung der Scharnierachse eine Breite auf, die vorzugsweise zumindest der Summe aus Durchmesser der Fixierschraube und maximaler Verlagerung der Bandbolzenbuchse in Richtung der Scharnierachse entspricht.

Auf die mechanische Belastbarkeit des erfindungsgemäßen Bandes wirkt es sich positiv aus, wenn - wie bevorzugt - die äußere Mantelfläche der Bandbolzenbuchse einen Anlagebereich zur Anlage an der Gleitlagerfläche aufweist, der - von üblichen Fertigungstoleranzen abgesehen - mit einem Radius gekrümmt ist, der - wiederum abgesehen von Fertigungstoleranzen - dem Abstand des Anlagebereichs von der Drehachse entspricht. Aufgrund dieser Maßnahme wird bewirkt, dass sich die Bandbolzenbuchse nicht nur auf der Seite der Verstellspindel über die Verstellspindel an dem Bandteil, sondern auch auf der der Verstellspindel gegenüberliegender Seite flächig unmittelbar oder mittelbar an dem Bandteil anliegt.

Um die für eine Verschwenkung der Bandbolzenbuchse um die Drehachse der Verstellspindel benötigten Freiräume zu schaffen betragen das Kreissegment des Querschnitts der Aufnahme 130° bis 180° und das Kreissegment des Innengewindes 150° bis 160°. Es hat sich gezeigt, dass der somit gewährleistete minimale Freiwinkel von 20° einen ausreichenden Schwenkbereich der Bandbolzenbuchse um die Drehachse der Verstellspindel sicherstellt.

Zur Arretierung der Verstellspindel in Richtung ihrer Drehachse kann diese - besonders bevorzugt - eine Ringnut aufweisen, in die im in dem Bandteil montierten Zustand der Verstellspindel ein etwa gabelförmiges Arretierelement eingreift. Letzteres kann als wahlweise in dem Bandteil festlegbares Einsetzteil ausgebildet sein, wodurch im Bedarfsfalle die Bandbolzenbuchse zusammen mit der Verstellspindel montiert und demontiert werden können.

In der Zeichnung ist ein Ausführungsbeispiel der Erfindung schematisch dargestellt. Es zeigen:
Fig. 1 ein Bandteil eines erfindungsgemäßen Beispiels eines Bandes in einer Ansicht in Richtung der Scharnierachse, wobei auf die Darstellung des Bandbolzens verzichtet worden ist;
Fig. 2 den Ausschnitt A in Fig. 1 mit etwa in Mittelstellung befindlicher Bandbolzenbuchse; Fig. 2a einen der Vorsprünge der Bandbolzenbuchse in einer vergrößerten Einzeldarstellung;
Fig. 3 dieselbe Darstellung wie in Fig. 2, jedoch mit einer etwa in ihre rechte Extremstellung verlagerten Bandbolzenbuchse;
Fig. 4 das Bandteil gemäß Fig. 1 bis 3 - nun mit Bandbolzen - in einer perspektivischen Einzelteildarstellung in Vorderansicht sowie Fig. 5 dasselbe Bandteil in einer Fig. 4 entsprechenden Darstellung, jedoch in einer perspektivischen Rückansicht.

Das in der Zeichnung dargestellte Ausführungsbeispiel des erfindungsgemäßen Bandes umfasst ein Bandteil 100. Bei diesem Bandteil kann es sich sowohl um ein an einem Flügel, beispielsweise einem Türflügel zu befestigendes Flügelbandteil, als auch um ein an einem Rahmen, beispielsweise einem Türrahmen zu befestigendes Rahmenbandteil handeln. Es ist Bestandteil eines Bandes zur um eine Scharnierachse S scharniergelenkigen Befestigung eines in der Zeichnung nicht dargestellten Flügels an einem ebenfalls nicht dargestellten Rahmen. Die Scharnierachse S wird durch die Mittellängsachse eines Bandbolzens 1 definiert.

Das Bandteil 100 umfasst eine sich in Richtung der Scharnierachse S erstreckende Ausnehmung 2, die eine innere Mantelfläche 3 aufweist. Innerhalb der Ausnehmung 2 ist eine Bandbolzenbuchse 4 mit einer Durchgangsbohrung 5 angeordnet. Letztere weist einen Innendurchmesser d auf, welcher nur geringfügig größer als der Außendurchmesser D des Bandbolzens 1 ist, so dass dieser zumindest im Wesentlichen spielfrei in der Durchgangsbohrung 5 der Bandbolzenbuchse 4 in zur Scharnierachse S quer verlaufenden Richtungen gelagert ist.

Die Bandbolzenbuchse 4 weist eine äußere Mantelfläche 6 auf, in die ein im Querschnitt kreissegmentförmiges Innengewinde 7 eingearbeitet ist. Der kreissegmentförmige Querschnitt erstreckt sich über einen Winkel w von etwa 150°.

Im Eingriff mit dem Innengewinde 7 befindet sich eine ein komplementäres Außengewinde 8 aufweisende Verstellspindel 9. Sie ist um eine Drehachse X drehbar in einer an der inneren Mantelfläche 3 der Ausnehmung 2 des Bandteils 100 vorgesehenen Aufnahme 10, die einen kreissegmentförmigen, sich über einen Winkel W von etwa 180° erstreckenden Querschnitt aufweist, gelagert. Die Drehachse X verläuft etwa parallel zur Scharnierachse S. In Richtung der Drehachse X ist die Verstellspindel 9 in der Aufnahme 10 fixiert. Hierzu kann die Verstellspindel 9 eine Ringnut 11 aufweisen, in die ein an die Ringnut 11 angepasstes, etwa gabelförmiges Arretierelement 12 eingreift, welches seinerseits in einem entsprechenden Sitz 13 des Bandteils 100 gelagert ist.

An zumindest einem stirnseitigen Ende weist die Verstellspindel 9 eine Maßnahme zum Ansetzen eines Drehwerkzeugs auf, beispielsweise einen Innensechskant 14. Aufgrund der in Richtung der Drehachse X ortsfesten Lagerung der Verstellspindel 9 in der Aufnahme 10 und dem Eingriff des Außengewindes 8 in das Innengewinde 7 bewirkt eine Drehbetätigung der Verstellspindel 9 eine Verlagerung der Bandbolzenbuchse 4 parallel zur Drehachse X.

Auf der der Verstellspindel 9 gegenüberliegenden Seite sind innerhalb der Ausnehmung 2 Mittel 15 vorgesehen die bewirken, dass die Bandbolzenbuchse 4 bei einer Verlagerung parallel zur Drehachse X und damit in Richtung der Scharnierachse S in einem Schwenkbereich B eine Schwenkbewegung um die Drehachse X der Verstellspindel 9 vollzieht. Hierzu ist die innere Mantelfläche 3 der Ausnehmung 2 gegenüber der äußeren Mantelfläche 6 der Bandbolzenbuchse 4 in Richtung der Schenkbewegung erweitert.

Bei dem in der Zeichnung dargestellten Ausführungsbeispiel der Erfindung umfassen diese Mittel 15 zwei Führungskulissen 16, 17, die parallel zueinander und schräg zur Scharnierachse S verlaufen. Sie sind in einem Gleitlagerbauteil 18 vorgesehen, welches in die Ausnehmung 2 eingesetzt ist und dessen zur Bandbolzenbuchse 4 weisende Seite als Gleitfläche 19 ausgebildet ist und einen Teil der inneren Mantelfläche 3 der Ausnehmung 2 bildet.

Die Gleitfläche 19 erstreckt sich parallel zur Drehachse X der Verstellspindel 9 und somit parallel zur Scharnierachse S. Sie ist mit einem Radius R gekrümmt, welcher dem Abstand der Gleitfläche 19 von der Drehachse X entspricht.

Die Festlegung des Gleitlagerbauteils 19 in der Ausnehmung 2 in Richtung der Scharnierachse S erfolgt mit einer Stiftschraube 20, die in eine hierfür vorgesehene Gewindebohrung 21 des Bandteils 100 eingedreht ist und die - wie weiter unten noch beschrieben ist - auch einer Festlegung des Bandbolzens 1 in Richtung der Scharnierachs S dient.

Zur Ausbildung der Mittel 15 sind auf der dem Innengewinde 7 gegenüberliegende Seite der Bandbolzenbuchse 4 zwei an die Führungskulissen 16, 17 angepasste Kulissensteine 21, 22 vorgesehen. Wie in den Fig. 1 bis 3 erkennbar ist, liegt die Bandbolzenbuchse 4 mit einem Teil ihrer äußeren Mantelfläche 6 an der Gleitfläche 19 des Gleitlagerbauteils 18 an. Wird nun die Bandbolzenbuchse durch Drehbetätigung der Verstellspindel 9 parallel zur Drehachse X innerhalb der Ausnehmung 2 verlagert, so bewirkt der Eingriff der Kulissensteine 21, 22 in die schräg zur Drehachse X verlaufenden Führungskulissen 16, 17 die gleichzeitige Schwenkbewegung der Bandbolzenbuchse 4 um die Drehachse X. Hierbei gleitet der Bereich der äußeren Mantelfläche 6, der an der Gleitfläche 19 anliegt, an dieser ab. Da - wie bereits weiter oben erwähnt - der Bandbolzen 1 im Wesentlichen spielfrei in der Durchgangsbohrung 5 der Bandbolzenbuchse 4 gelagert ist, wird hierbei die durch ihn definierte Scharnierachse S ebenfalls auf einem Kreisbogen innerhalb des Schwenkbereichs B verlagert. Der maximale Verlagerungsweg ist in Fig. 3, in welcher das Bandteil mit der Bandbolzenbuchse 4 in der rechten Extremstellung dargestellt ist, eingezeichnet. Es versteht sich, dass aufgrund dieser Verlagerbarkeit des Bandbolzens 1 und damit der Scharnierachse S innerhalb der Ausnehmung 2 ein Flügel innerhalb eines Rahmens in einer zur Scharnierachse S senkrechten Richtung justiert werden kann.

Zur Fixierung des Bandbolzens 1 in Richtung der Scharnierachse S umfasst der Bandbolzen 1 eine Ringnut 23, deren Breite derart an den Durchmesser der Stiftschraube 20 angepasst ist, dass diese mit ihrem in Eindrehrichtung voreilenden Ende in die Ringnut 23 eindrehbar ist. Die Stiftschraube 20 durchsetzt hierbei die Bandbolzenbuchse 4 in einem Durchbruch 24, dessen Breite b in Richtung der Scharnierachse zumindest der Summe aus dem Durchmesser der Fixierschraube und dem maximalen Verlagerungsweg der Bandbolzenbuchse 4 in Richtung der Scharnierachse S entspricht.

Zur Reduzierung eventuellen aufgrund von Fertigungstoleranzen vorhandenen Spiels der Bandbolzenbuchse 4 innerhalb der Ausnehmung 2 sind an der äußeren Mantelfläche 6 der Bandbolzenbuchse 4 beidseitig und symmetrisch zum Innengewinde 7 zwei Vorsprünge 25, 26 vorgesehen. Sie erstrecken sich parallel zur Scharnierachse S über die gesamte Länge der Bandbolzenbuchse. Jeder der Vorsprünge 25, 26 weist einander gegenüberliegende, parallele Seitenflächen F und eine gekrümmte Randfläche R auf, wie dies in Fig. 2a, welche schematisch den Querschnitt eines Vorsprungs zeigt, erkennbar ist. Die Symmetrielinien der Randflächen R in Richtung der Scharnierachse S der beiden Vorsprünge 25, 26 weisen bezogen auf die Scharnierachse S einen Winkelabstand Ω von etwa 65° auf. Wie in Fig. 2 dargestellt ist, sind die Vorsprünge 25, 26 jedoch nicht parallel zu den Begrenzungslinien dieses Winkels ausgerichtet, sondern die Mittelebenen E zwischen den Flächen F sind aufeinander zugeneigt und weichen bei dem dargestellten Ausführungsbeispiel von den Begrenzungslinien jeweils um einen Winkel δ von etwa 20° ab.

Die innere Mantelfläche 3 der Ausnehmung 2 weist zwei Mulden für jeweils einen der Vorsprünge 25, 26 auf. Die Vorsprünge und Mulden sind derart ausgebildet, dass sich in der in Fig. 2 dargestellten Mittelstellung der Bandbolzenbuchse 4 in der Ausnehmung 2 beide Vorsprünge 25, 26 in Eingriff mit den Mulden 27, 28 befinden und sich über den gesamten Schwenkbereich B zumindest einer der beiden Vorsprünge in Eingriff mit der zugehörigen Mulde befindet. Unter "in Eingriff befindet" ist in diesem Zusammenhang zu verstehen, dass der Vorsprung die Fläche, die die Mulde begrenzt, zumindest linienhaft berührt.

Das in der Zeichnung dargestellte Ausführungsbeispiel des Bandteils 100 umfasst einen Grundkörper 29, der ein Scharnierteil 30 und ein Befestigungsteil 31 aufweist. In dem Scharnierteil 30 ist die Ausnehmung 2 vorgesehen. Das Befestigungsteil 31 ist zur Montage des Bandteils an einer Sichtseite eines Flügels oder Rahmens konzipiert. Es versteht sich, dass die Erfindung und die oben beschriebenen Ausgestaltungen nicht auf diese Konzeption beschränkt sind. Vielmehr ist es ebenfalls möglich, das Befestigungsteil zur Anbringung an Schmalseiten des Flügels oder des Rahmens vorzusehen, die im geschlossenen Zustand des Flügels einander zugewandt sind. Ferner umfasst das dargestellte Ausführungsbeispiel ein Abdeckelement 32, welches im montierten Zustand die Sichtseiten des Grundkörpers 29 und des Scharnierteils 30 überdeckt. Dessen Festlegung dient eine Befestigungsschraube 33, die durch eine Bohrung 34 des Befestigungsteils 31 hindurch in ein Gewinde 35 auf der Rückseite des Abdeckelements einschraubbar ist.

Es sei darauf hingewiesen, dass die Erfindung und die vorbeschriebenen Ausgestaltungen auch ohne ein Abdeckelement zu verwirklichen sind.

### Bezuaszeichenliste:

- 100: Bandteil
- 1: Bandbolzen
- 2: Ausnehmung
- 3: innere Mantelfläche
- 4: Bandbolzenbuchse
- 5: Durchgangsbohrung
- 6: äußere Mantelfläche
- 7: Innengewinde
- 8: Außengewinde
- 9: Verstellspindel
- 10: Aufnahme
- 11: Ringnut
- 12: Arretierelement
- 13: Sitz
- 14: Innensechskant
- 15: Mittel
- 16: Führungskulisse
- 17: Führungskulisse
- 18: Gleitlagerbauteil
- 19: Gleitfläche
- 20: Stiftschraube
- 21: Kulissenstein
- 22: Kulissenstein
- 23: Ringnut
- 24: Durchbruch
- 25: Vorsprung
- 26: Vorsprung
- 27: Mulde
- 28: Mulde
- 29: Grundkörper
- 30: Scharnierteil
- 31: Befestigungsteil
- 32: Abdeckelement
- 33: Befestigungsschraube
- 34: Bohrung
- 35: Gewinde
- b: Breite
- B: Schwenkbereich
- d: Innendurchmesser
- D: Außendurchmesser
- K: Kreisbogen
- R: Radius
- S: Scharnierachse
- w: Winkel
- W: Winkel
- δ: Winkel
- X: Drehachse
- f: Flächen
- r: Randfläche
- E: Ebene
- Ω: Winkelabstand

## Patentansprüche

1. Band zur um eine Scharnierachse (S) scharniergelenkigen Befestigung eines Flügels an einem Rahmen,
mit einem Bandteil (100), welches eine sich in Richtung der Scharnierachse (S) erstreckende, eine innere Mantelfläche (3) aufweisende Ausnehmung (2) umfasst,
mit einem die Scharnierachse (S) definierenden Bandbolzen (1), der in einer in der Ausnehmung (2) angeordneten, eine äußere Mantelfläche (6) aufweisenden Bandbolzenbuchse (4) gelagert ist,
mit einer eine Drehachse (X) und ein Außengewinde (8) aufweisenden Verstellspindel (9), die in einer entweder in der inneren Mantelfläche (3) der Ausnehmung (2) oder der äußeren Mantelfläche (6) der Bandbolzenbuchse (4) vorgesehenen, im Querschnitt kreissegmentförmigen und sich parallel zur Scharnierachse (S) erstreckenden Aufnahme (10) um die Drehachse (X) drehbar und in Richtung der Drehachse (X) ortsfest gelagert ist und mit ihrem Außengewinde (8) mit einem an der Bandbolzenbuchse (4) oder in der Ausnehmung (2) vorgesehenen, im Querschnitt kreissegmentförmigen, komplementären Innengewinde (7) in Eingriff steht,
und mit Mitteln (15) zur Führung der Bandbolzenbuchse (4), die derart geeignet ausgebildet sind, dass die Bandbolzenbuchse (4) bei einer Verlagerung in Richtung der Scharnierachse (S) in einem Schwenkbereich (B) eine Schwenkbewegung um die Drehachse (X) der Verstellspindel (9) vollzieht, **dadurch gekennzeichnet,**
**dass** entweder an der äußeren Mantelfläche (6) der Bandbolzenbuchse (4) oder an der inneren Mantelfläche (3) der Ausnehmung (2) beidseitig der Verstellspindel (9) jeweils zumindest ein Vorsprung (25, 26) vorgesehen ist, von denen sich innerhalb des Schwenkbereichs (B) stets zumindest einer in Eingriff mit einer in der inneren Mantelfläche (3) der Ausnehmung (2) oder in der äußeren Mantelfläche (6) der Bandbolzenbuchse (4) vorgesehenen Mulde (27, 28) befindet.

2. Band nach Anspruch 1, **dadurch gekennzeichnet, dass** die Mittel (15) zur Führung mindestens eine Führungskulisse (16, 17) umfassen, die schräg zur Scharnierachse (S) verläuft und entweder in der inneren Mantelfläche (3) der Ausnehmung (2) oder in der äußeren Mantelfläche (6) der Bandbolzenbuchse (4) vorgesehen.

3. Band nach Anspruch 2, **dadurch gekennzeichnet, dass** die mindestens eine Führungskulisse (16, 17) in einer Gleitfläche (19) eines Gleitlagerbauteils (18) vorgesehen ist, die einen Teil der inneren Mantelfläche (3) der Ausnehmung (2) des Bandteils (100) bildet.

4. Band nach Anspruch 3, **dadurch gekennzeichnet, dass** sich die Gleitfläche (19) parallel zur Drehachse (X) der Verstellspindel (9) erstreckt und mit einem Radius (R) gekrümmt ist, der dem Abstand der Gleitlagerfläche (19) von der Drehachse (X) entspricht.

5. Band nach einem der Ansprüche 2 bis 4, wobei die mindestens eine Führungskulisse (16, 17) in der inneren Mantelfläche (3) der Ausnehmung (2) gebildet ist, **dadurch gekennzeichnet, dass** an der äußeren Mantelfläche (6) der Bandbolzenbuchse (4) ein mit der mindestens einen Führungskulisse (16, 17) zusammenwirkender Kulissenstein (21, 22) vorgesehen ist.

6. Band nach einem der Ansprüche 2 bis 5, **dadurch gekennzeichnet, dass** genau zwei, parallel zueinander verlaufende Führungskulissen (16, 17) und genau zwei jeweils mit einer der Führungskulissen (16, 17) zusammenwirkende Kulissensteine (21, 22) vorgesehen sind.

7. Band nach einem der Ansprüche 3 bis 6, **dadurch gekennzeichnet, dass** ein sich parallel zu der mindestens einen Führungskulisse (16, 17) erstreckender Durchbruch (24) zum Durchtritt einer einen Durchmesser aufweisenden Fixierschraube (20) zur Fixierung des Bandbolzens (1) in Richtung der Scharnierachse (S) in der Bandbolzenbuchse (4) vorgesehen ist, wobei der Durchbruch (24) eine Breite (b) in Richtung der Scharnierachse (S) aufweist, die zumindest der Summe aus Durchmesser der Fixierschraube (20) und maximalem Verlagerungsweg der Bandbolzenbuchse in Richtung der Scharnierachse (S) entspricht.

8. Band nach einem der Ansprüche 4 bis 7, **dadurch gekennzeichnet, dass** die äußere Mantelfläche (6) der Bandbolzenbuchse (4) einen Anlagebereich zur Anlage an der Gleitfläche (19) aufweist, der mit einem Radius (R) gekrümmt ist, der dem Abstand des Anlagebereichs von der Drehachse (X) entspricht.

9. Band nach einem der Ansprüche 1 bis 8, **dadurch gekennzeichnet, dass** das Kreissegment des Querschnitts der Aufnahme (10) 170° bis 180° und das Kreissegment des Innengewindes (7) 150° bis 160° betragen.

10. Band nach einem der Ansprüche 1 bis 9, **dadurch gekennzeichnet, dass** die Verstellspindel (9) eine Ringnut (11) aufweist, in die ein etwa gabelförmiges Arretierelement (12) eingreift.

## Claims

1. Hinge for fastening a leaf to a frame in a hingedly articulated manner about a hinge axis (S),
comprising a hinge part (100) which has a recess (2) that extends in the direction of the hinge axis (S) and has an inner lateral surface (3),
comprising a hinge pin (1) which defines the hinge axis (S) and is mounted in a hinge pin bushing (4) that is arranged in the recess (2) and has an outer lateral surface (6), comprising an adjustment spindle (9) that has an axis of rotation (X) and an external thread (8) and is mounted in a receptacle (10) so as to be rotatable about the axis of rotation (X) and stationary in the direction of the axis of rotation (X), which receptacle is provided either in the inner lateral surface (3) of the recess (2) or in the outer lateral surface (6) of the hinge pin bushing (4), has a circle-segment cross section and extends in parallel with the hinge axis (S), and which spindle engages, by means of its external thread (8), with a complementary internal thread (7) that is provided on the hinge pin bushing (4) or in the recess (2) and has a circle-segment cross section,
and comprising means (15) for guiding the hinge pin bushing (4), which means are suitably designed such that, when shifted in the direction of the hinge axis (S), in a pivot region (B) the hinge pin bushing (4) performs a pivot movement about the axis of rotation (X) of the adjustment spindle (9),
**characterized in that,**
either on the outer lateral surface (6) of the hinge pin bushing (4) or on the inner lateral surface (3) of the recess (2) on both sides of the adjustment spindle (9), at least one projection (25, 26) is provided in each case, of which, in the pivot region (B), at least one projection is always in engagement with a trough (27, 28) provided in the inner lateral surface (3) of the recess (2) or in the outer lateral surface (6) of the hinge pin bushing (4).

2. Hinge according to claim 1, **characterized in that** the means (15) for guiding comprise at least one guide slot (16, 17) which runs obliquely to the hinge axis (S) and is provided either in the inner lateral surface (3) of the recess (2) or the outer lateral surface (6) of the hinge pin bushing (4).

3. Hinge according to claim 2, **characterized in that** the at least one guide slot (16, 17) is provided in a sliding surface (19) of a sliding bearing component (18), which surface forms part of the inner lateral surface (3) of the recess (2) of the hinge part (100).

4. Hinge according to claim 3, **characterized in that** the sliding surface (19) extends in parallel with the axis of rotation (X) of the adjustment spindle (9) and is curved with a radius (R) which corresponds to the distance between the sliding bearing surface (19) and the axis of rotation (X).

5. Hinge according to any of claims 2 to 4, the at least one guide slot (16, 17) being formed in the inner lateral surface (3) of the recess (2), **characterized in that** a block (21, 22) cooperating with the at least one guide slot (16, 17) is provided on the outer lateral surface (6) of the hinge pin bushing (4).

6. Hinge according to any of claims 2 to 5, **characterized in that** precisely two guide slots (16, 17) running in parallel with one another and precisely two blocks (21, 22) each cooperating with one of the guide slots (16, 17) are provided.

7. Hinge according to any of claims 3 to 6, **characterized in that** an opening (24) extending in parallel with the at least one guide slot (16, 17) is provided in the hinge pin bushing (4) for the passage of a fixing screw (20), which has a diameter, for fixing the hinge pin (1) in the direction of the hinge axis (S), the opening (24) having a width (b) in the direction of the hinge axis (S) which corresponds at least to the sum of the diameter of the fixing screw (20) and the maximum displacement path of the hinge pin bushing in the direction of the hinge axis (S).

8. Hinge according to any of claims 4 to 7, **characterized in that** the outer lateral surface (6) of the hinge pin bushing (4) has a contact region for contact with the sliding surface (19), which contact region is curved with a radius (R) which corresponds to the distance between the contact region and the axis of rotation (X).

9. Hinge according to any of claims 1 to 8, **characterized in that** the circle segment of the cross section of the receptacle (10) is 170° to 180° and the circle segment of the internal thread (7) is 150° to 160°.

10. Hinge according to any of claims 1 to 9, **characterized in that** the adjustment spindle (9) has an annular groove (11) into which an approximately fork-shaped locking element (12) engages.

## Revendications

1. Bande destinée à la fixation articulée d'une aile à un cadre autour d'un axe de charnière (S), avec une partie de bande (100) qui comprend un évidement (2) s'étendant dans la direction de l'axe de charnière (S) et présentant une surface d'enveloppe interne (3), avec un boulon de bande (1) définissant l'axe de charnière (S), lequel boulon de bande est monté dans une douille de boulon de bande (4) disposée dans l'évidement (2) et présentant une surface d'enveloppe externe (6), avec une broche de réglage (9) présentant un axe de rotation (X) et un filetage extérieur (8), laquelle broche de réglage est montée, de façon à pouvoir pivoter autour de l'axe de rotation (X) et de manière solidaire en rotation dans la direction de l'axe de rotation (X), dans un logement (10) en forme de segment circulaire au niveau de sa section transversale, lequel s'étend parallèlement à l'axe de charnière (S) et est prévu soit dans la surface d'enveloppe interne (3) de l'évidement (2), soit dans la surface d'enveloppe externe (6) de la douille de boulon de bande (4), la broche de réglage , et laquelle broche de réglage, avec son filetage extérieur (8), vient en prise avec un filetage intérieur (7) complémentaire en forme de segment circulaire dans sa section transversale et prévu sur la douille de boulon de bande (4) ou dans l'évidement (2), et avec des moyens (15) permettant de guider la douille de boulon de bande (4), lesquels sont conçus de manière à ce que la douille de boulon de bande (4) exécute un mouvement de pivotement autour de l'axe de rotation (X) de la broche de réglage (9) lorsqu'elle est déplacée dans la direction de l'axe de charnière (S) dans une zone de pivotement (B), **caractérisée en ce que** respectivement au moins une saillie (25, 26) est prévue soit sur la surface d'enveloppe externe (6) de la douille de boulon de bande (4), soit sur la surface d'enveloppe interne (3) de l'évidement (2), des deux côtés de la broche de réglage (9), desquelles, dans la zone de pivotement (B), au moins une est toujours en prise avec un creux (27, 28) prévu dans la surface d'enveloppe interne (3) de l'évidement (2) ou dans la surface d'enveloppe externe (6) de la douille de boulon de bande (4).

2. Bande selon la revendication 1, **caractérisée en ce que** les moyens (15) de guidage comportent au moins une coulisse de guidage (16, 17) qui s'étend obliquement par rapport à l'axe de charnière (S) et qui est située soit dans la surface d'enveloppe interne (3) de l'évidement (2), soit dans la surface d'enveloppe externe (6) de la douille de boulon de bande (4).

3. Bande selon la revendication 2, **caractérisée en ce que** l'au moins une coulisse de guidage (16, 17) est située dans une surface de glissement (19) d'un élément de palier à glissement (18) qui forme une partie de la surface d'enveloppe interne (3) de l'évidement (2) de la partie de bande (100).

4. Bande selon la revendication 3, **caractérisée en ce que** la surface de glissement (19) s'étend parallèlement à l'axe de rotation (X) de la broche de réglage (9) et est courbée avec un rayon (R) qui correspond à la distance entre la surface de palier à glissement (19) et l'axe de rotation (X).

5. Bande selon l'une des revendications 2 à 4, dans laquelle l'au moins une coulisse de guidage (16, 17) est formée dans la surface d'enveloppe interne (3) de l'évidement (2), **caractérisée en ce que** un coulisseau (21, 22) coopérant avec l'au moins une coulisse de guidage (16, 17) est situé sur la surface d'enveloppe extérieure (6) de la douille de boulon de bande (4).

6. Bande selon l'une des revendications 2 à 5, **caractérisée en ce que** exactement deux coulisses de guidage (16, 17) parallèles l'une à l'autre et exactement deux coulisseaux (21, 22) coopérant respectivement avec l'une des coulisses de guidage (16, 17) sont situés dans la bande.

7. Bande selon l'une des revendications 3 à 6, **caractérisée en ce que** une ouverture (24) s'étendant parallèlement à l'au moins une coulisse de guidage (16, 17) et permettant le passage d'une vis de fixation (20) présentant un diamètre afin de fixer le boulon de bande (1) dans la direction de l'axe de charnière (S) est prévue dans la douille de boulon de bande (4), l'ouverture (24) présentant une largeur (b) dans la direction de l'axe de charnière (S) qui correspond à au moins la somme du diamètre de la vis de fixation (20) et de la course de déplacement maximale de la douille de boulon de bande dans la direction de l'axe de charnière (S).

8. Bande selon l'une des revendications 4 à 7, **caractérisée en ce que** la surface d'enveloppe externe (6) de la douille de boulon de bande (4) présente une zone de contact pour le contact avec la surface de glissement (19), laquelle zone de contact est courbée avec un rayon (R) qui correspond à la distance entre la zone de contact et l'axe de rotation (X).

9. Bande selon l'une des revendications 1 à 8, **caractérisée en ce que** le segment circulaire de la section transversale du logement (10) est de 170° à 180° et le segment circulaire du filetage intérieur (7) est de 150° à 160°.

10. Bande selon l'une des revendications 1 à 9, **caractérisée en ce que** la broche de réglage (9) présente une rainure annulaire (11) dans laquelle vient en prise un élément d'arrêt (12) sensiblement en forme de fourche.
